# FASCICULE DE BREVET EUROPEEN

(11) **EP 0 595 721 B1**
(45) Date de publication et mention de la délivrance du brevet: **02.04.1997**
(21) Numéro de dépôt: 93402643.6
(22) Date de dépôt: 28.10.1993
(51) Int. Cl.: F04B 43/00

(54) **Pompe volumétrique à mouvement péristaltique comportant un organe d'aspiration et de refoulement élastique**
Volumetrische Peristaltikpumpe mit einer elastischen Ansaug- und Ausgabevorrichtung
Volumetric peristaltic pump comprising an elastic suction and exhaust element

(30) Priorité: 29.10.1992 FR 9212943
(43) Date de publication de la demande: 04.05.1994
(73) Titulaire: Boisseau, René, F-53940 Saint-Berthevin (FR)
(72) Inventeur: Boisseau, René, F-53940 Saint-Berthevin (FR)
(74) Mandataire: Pinguet, André

(56) Documents cités:
- FR-A- 2 098 593
- FR-A- 2 268 959
- FR-A- 2 394 695

## Description

La présente invention a pour objet une pompe volumétrique à mouvement péristaltique comportant un organe d'aspiration et de refoulement élastique et un procédé de fabrication d'un tel organe.

Les pompes volumétriques à mouvement péristaltique pourvues d'un tube élastique sont utilisées pour aspirer et refouler des matières fluides de toutes natures. Elles sont notamment utilisées dans l'industrie agro-alimentaire où le conditionnement des matières alimentaires nécessite une manipulation délicate afin de ne pas dénaturer les caractéristiques essentielles du produit. Dans l'exemple d'une confiture, les morceaux de fruits, très fragiles, ne doivent pas être écrasés , sans quoi la confiture perd son attrait gustatif et commercial.

Leur organe d'aspiration et de refoulement, généralement en matière élastomère, est exposé à de hautes contraintes mécaniques à une cadence rapide. En l'occurence, cet organe est soumis à un écrasement local se déplaçant le long dudit organe, généré par le passage de galets parcourant un chemin fermé.

Il est bien connu dans l'art antérieur de doter ces pompes volumétriques à mouvement péristaltique d'un organe d'aspiration et de refoulement élastique obtenu à partir d'un profilé plat en élastomère. De tels organes d'aspiration sont notamment décrits dans le brevet français n°. 7 512 696 et son certificat d'addition. Sur la figure 1, tirée du brevet susmentionné, et donnée à titre illustratif de l'art antérieur, le profilé 1 est maintenu cintré sur lui-même par la prise en étau de deux appendices de fixation 2, 3 par deux demi-stators 4, 5 constituant également un dispositif d'appui pour le profilé 1 cintré. L'avantage d'un organe d'aspiration et de refoulement obtenu à partir d'un profilé plat est l'état de précontrainte de tension et de compression interne du tube cintré. En effet, la zone périphérique interne du tube est fortement comprimée et la zone péripérique externe du tube est en état de tension, ce qui contribue doublement au retour à la section initiale au repos du tube élastique après le passage d'un galet. Il est également connu de noyer une armature en toile textile ou métallique dans l'épaisseur du tube pour renforcer l'élasticité de ce dernier et lui permettre de mieux résister aux effets de la pression qu'une pompe péristaltique peut être amenée à vaincre. L'insertion de cette armature n'a d'ailleurs été rendue possible que par l'obtention du tube à partir d'un profilé plat, car le moulage d'un tube avec une armature incorporée n'est techniquement pas réalisable. En effet, cela conduirait à un fluage de l'armature vers les joints du moule, d'où un mauvais centrage de cette dernière et la formation de zones de moindre résistance aux contraintes. Dans un profilé plat, l'armature est simplement disposée à plat entre deux plaques de caoutchouc cru qui sont ensuite cuites ou vulcanisées. Le problème du centrage de l'armature ne se pose ainsi plus.

L'obtention d'un tube à partir d'un profilé plat présente donc deux avantages : celui de former le tube avec une précontrainte de tension et de compression et celui d'offrir la possibilité de noyer une armature pour augmenter la résistance aux contraintes.

Afin d'assurer un bon centrage du tube et de réaliser un raccord d'étanchéité entre les deux appendices de fixation 2, 3, une nervure 6 mâle et une gorge 7 femelle complémentaire sont disposées sur la surface de contact des appendices 2, 3 qui sont maintenus en position par la seule action des deux demi-stators 4, 5. Lors du passage d'un galet, l'organe d'aspiration et de refoulement soutenu par le dispositif d'appui, est aplati, générant de ce fait une région d'aspiration et une région de refoulement séparées par une région de pincement.

Cependant, il s'avère que, malgré le serrage des deux demi-stators contre les appendices de fixation 2, 3, pour assurer l'étanchéité, la zone de contact 8 des deux appendices adjacents à l'intérieur du tube élastique a tendance à s'entrouvrir sous l'action de l'écrasement local du tube. De plus, cette indésirable tendance est acentuée par le fait que, les deux demi-stators n'appliquant pas de contrainte à l'endroit de cette zone 8, l'écrasement qu'ils génèrent sur le reste de la surface de contact des deux appendices de fixation, favorise l'écartement des deux appendices à l'endroit de la zone 8. Cet écartement temporaire, vu qu'il ne se produit que lors du passage d'un écrasement local du tube, permet aux produits circulant à l'intérieur du tube de s'infiltrer dans l'interstice de la zone 8.

Après le passage de l'écrasement local du tube, les deux appendices rentrent à nouveau en contact sur la totalité de leur surface, l'interstice disparaissant. Les produits ayant pénétré dans l'interstice lors du passage d'écrasement local du tube, se trouve ainsi pris au piège quand le tube est au repos. Il est alors difficile voire impossible de procéder à un nettoyage optimal de l'organe d'aspiration et de refoulement, vu que les produits prisonniers de la zone 8 échappent au lavage. Cet inconvénient n'a pas trop d'incidence lorsque le produit pompé est de nature purement chimique entre autres, mais peut, dans le cas de matières alimentaires, endommager ou contaminer ces dernières, du fait de la putréfaction des matières alimentaires prises au piège dans la zone 8 et ayant ainsi échappé au lavage de l'organe d'aspiration et de refoulement élastique.

C'est à remédier à cet inconvénient que s'attache la présente invention qui a pour objet une pompe volumétrique à mouvement péristaltique comportant un organe d'aspiration et de refoulement élastique permettant un nettoyage aisé et optimal. Elle a également pour objet un procédé de fabrication d'un tel organe.

La présente invention a pour objet une pompe volumétrique à mouvement péristaltique comportant un organe d'aspiration et de refoulement élastique, destiné à aspirer et à refouler des matières fluides par déplacement le long dudit organe d'un écrasement local généré par le passage de galets, ledit organe comprenant une partie tubulaire présentant deux arêtes jointives dirigées vers l'intérieur de ladite partie tubulaire et deux appendices de fixation présentant deux faces adjacentes auxdites arêtes jointives, lesdites faces étant sensiblement radiales, caractérisée en ce que les deux faces sont fixées l'une contre l'autre par la totalité de la surface de contact des deux faces .

Plus avantageusement, les deux faces sont fixées l'une contre l'autre par adhérisation des deux faces sur la totalité de leur surface de contact.

En variante, les deux faces sont fixées l'une contre l'autre par vulcanisation des deux faces sur la totalité de leur surface de contact.

Cette caractéristique essentielle de la présente invention présente des avantages à différents niveaux.

Tout d'abord, l'adhérisation ou la vulcanisation des deux faces l'une contre l'autre ne permet pas la formation d'un interstice dans la zone adjacente aux arêtes jointives, d'où l'impossibilité d'infiltration de matières fluides dans ledit interstice. Le nettoyage de l'organe d'aspiration et de refoulement élastique s'en trouve facilité et amélioré, évitant de ce fait tout risque d'endommagement ou de contamination des matières alimentaires pompées.

De plus, du fait que l'organe est adhérisé ou vulcanisé, il est livré dans l'industrie dans son état final d'utilisation et non dans la forme d'un profilé plat connu de l'art antérieur. Ceci a pour conséquence de faciliter le changement de l'organe soit en cas d'usure de celui-ci, soit en cas de mis en place d'un organe spécifique pour une matière alimentaire donnée. Il est également avantageux de pouvoir livrer des organes préformés lorsque les organes présentent des dimensions particulièrement grandes avec une épaisseur d'élast omère importante, car la mise en place de tels organes livrés sous la forme de profilés plats requiert l'application d'une force importante et d'un savoir-faire certain pour cintrer le profilé sur lui-même. Selon la présente invention, ce travail est déjà réalisé, ce qui élimine toutes difficultés de mise en place de tels organes.

La présente invention a également pour objet un procédé de fabrication d'un organe d'aspiration et de refoulement élastique de pompe volumétrique à mouvement péristaltique, destiné à aspirer et à refouler des matières fluides par déplacement le long dudit organe d'un écrasement local généré par le passage de galets, ledit organe étant constitué d'un profilé plat en élastomère ayant un premier et un deuxième côtés, et présentant le long de deux bords parallèles deux appendices de fixation sensiblement perpendiculaires à la surface dudit profil plat et ne s'étendant que du premier côté dudit profilé plat, chacun des deux appendices présentant une face sensiblement plane dirigée vers l'extérieur dudit profilé plat, caractérisé en ce que le procédé comprend les étapes suivantes :
- nettoyer les faces au moyen d'un solvant ou/et d'un dissolvant ;
- enduire la totalité des deux faces au moyen d'un agent d'adhérisation adapté ;
- amener les deux faces en contact l'une contre l'autre en cintrant le profilé plat sur lui-même avec le premier côté dudit profilé plat dirigé vers l'extérieur ;
- appliquer un couple de forces antagonistes perpendiculaire à la surface de contact des deux appendices de fixation pendant un temps déterminé.

En variante, l'invention prévoit également un procédé de fabrication d'un organe d'aspiration et de refoulement élastique de pompe volumétrique à mouvement péristaltique, destiné à aspirer et à refouler des matières fluides par déplacement le long dudit organe d'un écrasement local généré par le passage de galets, ledit organe étant constitué d'un profilé plat en élastomère ayant un premier et un deuxième côtés, et présentant le long de deux bords parallèles deux appendices de fixation sensiblement perpendiculaires à la surface dudit profil plat et ne s'étendant que du premier côté dudit profilé plat, chacun des deux appendices présentant une face sensiblement plane dirigée vers l'extérieur dudit profilé plat, caractérisé en ce que le procédé comprend les étapes suivantes :
- nettoyer les faces au moyen d'un solvant ou/et d'un dissolvant ;
- amener les deux faces en contact l'une contre l'autre en cintrant le profilé plat sur lui-même avec le premier côté dudit profilé plat dirigé vers l'extérieur ;
- vulcaniser les deux faces par la totalité de leur surface de contact.

La présente invention sera maintenant décrite plus amplement, au regard des dessins annexés et donnant à titre indicatif, mais non limitatif un mode de réalisation de l'invention.

Sur les dessins :
- la figure 1 est une vue en coupe d'un organe d'aspiration et de refoulement élastique de pompe volumétrique à mouvement péristaltique de l'art antérieur, maintenu par deux demi-stators formant dispositif d'appui à l'état écrasé par un galet circulant le long dudit organe ;
- la figure 2 est une vue en coupe d'un organe d'aspiration et de refoulement élastique incorporant la présente invention ;
- la figure 3 est une représentation en coupe visant à illustrer les étapes que comprend le procédé de fabrication revendiqué, de l'état initial à l'état final de l'organe incorporant la présente invention.

La figure 2 représente un organe d'aspiration et de refoulement élastique conforme à l'invention à l'état de repos, c'est-à-dire ne subissant pas de contrainte imprimée par un galet. Cet organe que nous allons désigner par 1 dans la présente description comprend une partie tubulaire 2 présentant deux arêtes jointives 21, 22 dirigées vers l'intérieur de ladite partie tubulaire 2 et deux appendices de fixation 31, 32 présentant deux faces 33, 34 adjacentes auxdites arêtes jointives 21, 22, lesdites faces 33, 34 étant sensiblement radiales et présentant une surface de contact radiale. De préférence, la partie tubulaire 2 est renforcée par une armature 9 qui est noyée dans la masse de ladite partie tubulaire 2. Cette armature se présente sous la forme d'une toile de nylon, de coton ou de métal qui s'étend coaxialement de façon centrée dans ladite partie tubulaire 2. On voit que l'une des deux faces 33, 34 porte longitudinalement une nervure mâle 35 avantageusement de forme demi-cylindrique et l'autre face présente une gorge femelle 36 complémentaire. L'insertion de la nervure 35 dans la gorge 36 assure un bon centrage du tube et permet à un excès d'agent adhérisant appliqué dans la gorge 36 de fluer vers l'extérieur de celle-ci lors de la mise en contact des deux faces 33, 34. L'organe 1 est maintenu en position par adhérisation des deux faces 33, 34 sur la totalité de leur surface de contact. Les agents d'adhérisation industriels ayant une capacité d'adhérence et une résistance aux contraintes mécaniques particulièrement importantes, tels que les agents à base de cyano acrylates, par exemple de la société Loctite®, sont utilisables aux fins revendiquées de la présente invention.

Dans ce mode de réalisation, les deux faces 33, 34 sont fixées l'une à l'autre par adhérisation. Cependant, la vulcanisation est une technique également adéquate dans le cas de la présente invention. Ce mode de réalisation par adhérisation ne saurait donc avoir un caractère limitatif.

La figure 3 vise à illustrer un mode de fabrication de l'organe de la figure 2. Selon ce procédé, l'organe d'aspiration et de refoulement élastique 1 est obtenu à partir d'un profilé plat 2 en élastomère ayant un premier 2a et un deuxième 2b côtés, et présentant le long de deux bords parallèles deux appendices de fixation 31, 32 sensiblement perpendiculaires à la surface dudit profilé plat 2 et ne s'étendant que du premier côté 2a dudit profilé plat 2, chacun des deux appendices 31, 32 présentant une face 33, 34 sensiblement plane dirigée vers l'extérieur dudit profilé plat 2. Lesdites faces 33, 34 présentent respectivement une gorge femelle 36 et une nervure mâle 35 complémentaire avantageusement de forme demi-cylindrique disposées longitudinalement. L'armature 9 est noyée dans la partie plane du profilé 2 sans s'étendre jusque dans les appendices 31, 32. L'incorporation de cette armature a été réalisée de façon classique par interposition entre deux plaques de caoutchouc cru, suivie d'une cuisson.

La première étape du procédé consiste à nettoyer les deux faces 33, 34 à l'aide d'un solvant (tel que l'acétone) et/ou d'un dissolvant (tel que du trichloréthylène), ceci afin de maximiser le pouvoir d'adhérence effectif de l'agent d'adhérisation. Une des deux faces 33, 34 (ou les deux suivant le type d'agent d'adhérisation) est ensuite enduite d'un agent d'adhérisation. L'étape suivante consiste à amener les deux faces 33, 34 en contact l'une contre l'autre dans le sens des flèches f, f' de la figure 3, en cintrant le profilé plat 2 sur lui-même avec le premier côté 2a du profilé plat 2 dirigé vers l'extérieur. La forme obtenue est représentée sur la figure 3. L'étape finale consiste à appliquer un couple de forces antagonistes f1, f2 perpendiculaires à la surface de contact des deux appendices de fixation 31, 32 pendant un temps prédéterminé qui dépend du type d'agent d'adhérisation.

Par un procédé similaire à celui-ci reprenant la première et la deuxième étapes, il est possible de vulcaniser les deux faces 33, 34 par la totalité de leur surface de contact.

Il peut être observé que l'organe 1 de la figure 3 présente une potence 37, 38 à chaque extrémité des deux appendices de fixation 31, 32. Cette différence de réalisation dépend de la configuration géométrique des machoires des deux demi-stators permettant de maintenir l'organe 1 dans le passage des galets.

## Revendications

1. Pompe volumétrique à mouvement péristaltique comportant un organe d'aspiration et de refoulement élastique, destiné à aspirer et à refouler des matières fluides par déplacement le long dudit organe d'un écrasement local généré par le passage de galets, ledit organe comprenant une partie tubulaire (2) présentant deux arêtes jointives (21, 22) dirigées vers l'intérieur de ladite partie tubulaire (2) et deux appendices de fixation (31, 32) présentant deux faces (33, 34) adjacentes auxdites arêtes jointives (21, 22), lesdites faces étant sensiblement radiales, caractérisée en ce que les deux faces (33, 34) sont fixées l'une contre l'autre par la totalité de la surface de contact des deux faces (33, 34).

2. Pompe selon la revendication 1, dans laquelle les deux faces (33, 34) sont fixées l'une contre l'autre par adhérisation des deux faces (33, 34) sur la totalité de leur surface de contact.

3. Pompe selon la revendication 1, dans laquelle les deux faces (33, 34) sont fixées l'une contre l'autre par vulcanisation des deux faces (33, 34) sur la totalité de leur surface de contact.

4. Pompe selon l'une des revendications précédentes, dans laquelle la partie tubulaire (2) est renforcée par une armature de toile (9) noyée dans la massse de ladite partie tubulaire (2).

5. Procédé de fabrication d'un organe d'aspiration et de refoulement élastique de pompe volumétrique à mouvement péristaltique, destiné à aspirer et à refouler des matières fluides par déplacement le long dudit organe d'un écrasement local généré par le passage de galets, ledit organe étant constitué d'un profilé plat (2) en élastomère ayant un premier (2a) et un deuxième (2b) côtés, et présentant le long de deux bords parallèles deux appendices de fixation (31, 32) sensiblement perpendiculaires à la surface dudit profil plat (2) et ne s'étendant que du premier côté (2a) dudit profilé plat (2), chacun des deux appendices (31, 32) présentant une face (33, 34) sensiblement plane dirigée vers l'extérieur dudit profilé plat (2), caractérisé en ce que le procédé comprend les étapes suivantes :
- nettoyer les faces (33, 34) au moyen d'un solvant ou/et d'un dissolvant ;
- enduire l'une des deux faces (33, 34) au moyen d'un agent d'adhérisation adapté à réaliser la liaison par la totalité de la surface de contact des deux faces ;
- amener les deux faces (33, 34) en contact l'une contre l'autre en cintrant le profilé plat (2) sur lui-même avec le premier côté (2a) dudit profilé plat (2) dirigé vers l'extérieur ;
- appliquer un couple de forces antagonistes (f1, f2) perpendiculaire à la surface de contact des deux appendices de fixation (31, 32) pendant un temps déterminé.

6. Procédé de fabrication d'un organe d'aspiration et de refoulement élastique de pompe volumétrique à mouvement péristaltique, destiné à aspirer et à refouler des matières fluides par déplacement le long dudit organe d'un écrasement local généré par le passage de galets, ledit organe étant constitué d'un profilé plat (2) en élastomère ayant un premier (2a) et un deuxième (2b) côtés, et présentant le long de deux bords parallèles deux appendices de fixation (31, 32) sensiblement perpendiculaires à la surface dudit profil plat (2) et ne s'étendant que du premier côté (2a) dudit profilé plat (2), chacun des deux appendices (31, 32) présentant une face (33, 34) sensiblement plane dirigée vers l'extérieur dudit profilé plat (2), caractérisé en ce que le procédé comprend les étapes suivantes :
- nettoyer les faces (33, 34) au moyen d'un solvant ou/et d'un dissolvant ;
- amener les deux faces (33, 34) en contact l'une contre l'autre en centrant le profilé plat (2) sur lui-même avec le premier côté (2a) dudit profilé plat (2) dirigé vers l'extérieur ;
- vulcaniser les deux faces (33, 34) par la totalité de leur surface de contact.

## Patentansprüche

1. Volumetrische Peristaltikpumpe, die ein elastisches Ansaug- und Verdrängungsorgan aufweist, das dazu dient, dadurch Flüssigkeiten anzusaugen und zu verdrängen, daß längs dieses Organes ein örtlich zusammengedrückter Bereich verschoben wird, der durch das Vorbeilaufen von Rollen erzeugt wird, wobei dieses Organ einen schlauchförmigen Teil (2) besitzt, der zwei zum Inneren des rohrförmigen Teils (2) hin gerichtete Verbindungskanten (21, 22) und zwei Befestigungsansätze (31, 32) aufweist, die den beiden Verbindungskanten (21, 22) benachbarte Flächen (33, 34) aufweisen, wobei diese Flächen im wesentlichen radial verlaufen, dadurch **gekennzeichnet,** daß die beiden Flächen (33, 34) über die gesamte Berührungsoberfläche der beiden Flächen (33, 34) miteinander verbunden sind.

2. Pumpe nach Anspruch 1, bei der die beiden Flächen (33, 34) dadurch miteinander verbunden sind, daß die beiden Flächen (33, 34) über ihre gesamte Berührungsoberfläche miteinander in Haftverbindung stehen.

3. Pumpe nach Anspruch 1, bei der die beiden Flächen (33, 34) dadurch miteinander verbunden sind, daß die beiden Flächen (33, 34) über ihre gesamte Berührungsoberfläche durch Vulkanisieren verbunden sind.

4. Pumpe nach einem der vorhergehenden Ansprüche, bei der der schlauchförmige Teil (2) durch eine Gewebe-Bewehrung (9) verstärkt ist, die in das Material des schlauchförmigen Teils (2) eingebettet ist.

5. Verfahren zur Herstellung eines elastischen Ansaugund Verdrängungsorgans für eine volumetrische Peristaltikpumpe, das dazu dient, Flüssigkeiten dadurch anzusaugen und zu verdrängen, daß entlang dieses Organes ein örtlich zusammengedrückter Bereich verschoben wird, der durch das Vorbeilaufen von Rollen erzeugt wird, wobei das Organ von einem flachen, aus einem Elastomer bestehenden Profil (2) gebildet wird, das eine erste (2a) und eine zweite (2b) Seite besitzt und längs der beiden parallelen Kanten zwei Befestigungsansätze (31, 32) aufweist, die im wesentlichen senkrecht zur Oberfläche des flachen Profils (2) verlaufen und sich nur über die erste Seite (2a) des flachen Profils (2) hinaus erstrecken, wobei jeder der beiden Ansätze (31, 32) eine im wesentlichen ebene Fläche (33, 34) besitzt, die zur Außenseite des flachen Profils (2) gerichtet ist, dadurch **gekennzeichnet,** daß dieses Verfahren die folgenden Schritte umfaßt:
- Reinigen der Flächen (33, 34) mit Hilfe eines Lösemittels und/oder eines auflösenden Mittels,
- Bestreichen der einen der beiden Flächen (33, 34) mit einem geeigneten Haftmittel zur Realisierung der Verbindung über die Gesamtheit der Berührungsoberfläche der beiden Flächen,
- in Kontaktbringen der beiden Flächen (33, 34) miteinander dadurch, daß das flache Profil (2) so auf sich selbst zurückgebogen wird, daß die erste Seite (2a) des flachen Profils (2) nach außen weist, und
- Anlegen von zwei senkrecht zur Berührungsoberfläche der beiden Befestigungsansätze (31, 32) gerichteten, einander entgegengesetzten Kräften (f1, f2) während eines vorbestimmten Zeitraumes.

6. Verfahren zur Herstellung eines elastischen Ansaugund Verdrängungsorgans für eine volumetrische Peristaltikpumpe, das dazu dient, Flüssigkeiten dadurch anzusaugen und zu verdrängen, daß längs des Organs ein örtlich zusammengedrückter Bereich verschoben wird, der durch das Vorbeilaufen von Rollen erzeugt wird, wobei das Organ von einem flachen, aus einem Elastomer bestehenden Profil (2) gebildet ist, das eine erste ( 2a) und eine zweite (2b) Seite besitzt und längs der beiden parallelen Ränder zwei Befestigungsansätze (31, 32) aufweist, die im wesentlichen senkrecht zur Oberfläche des flachen Profils (2) verlaufen und sich nur über die erste Seite (2a) des flachen Profils (2) hinaus erstrecken, wobei jeder der beiden Ansätze (31, 32) eine im wesentlichen flache, zur Außenseite des Profils (2) hin gerichtete Fläche (33, 34) aufweist, dadurch **gekennzeichnet,** daß das Verfahren die folgenden Schritte umfaßt:
- Reinigen der Flächen (33, 34) mit Hilfe eines Lösemittels und/oder eines auflösenden Mittels,
- in Berührungbringen der beiden Flächen (33, 34) miteinander dadurch, daß das flache Profil (2) so auf sich selbst zurückgebogen wird, daß die erste Seite (2a) des flachen Profils (2) nach außen gerichtet ist, und
- Verbinden der beiden Flächen (33, 34) über die Gesamtheit ihrer Berührungsoberfäche durch Vulkanisieren.

## Claims

1. A positive displacement peristaltic motion pump comprising a resilient suction and delivery member for sucking in and delivering fluid material by moving local compression along said member as generated by the passage of wheels, said member comprising a tubular portion (2) having two touching edges (21, 22) directed towards the inside of the tubular portion (2) and two fixing appendices (31, 32) presenting two faces (33, 34) adjacent to said touching edges (21, 22), said faces being substantially radial, the pump being characterized in that the two faces (33, 34) are fixed against each other over the entire contact area of the two faces (33, 34).

2. A pump according to claim 1, in which the two faces (33, 34) are fixed against each other by bonding the two faces (33, 34) together over the entire contact area thereof.

3. A pump according to claim 1, in which the two faces (33, 34) are fixed against each other by vulcanizing the two faces (33, 34) over their entire contact area.

4. A pump according to any preceding claim, in which the tubular portion (2) is reinforced by reinforcement webbing (9) embedded in said tubular portion (2).

5. A method of manufacturing a resilient suction and delivery member for a positive displacement pump having peristaltic motion, the member being designed to suck and deliver fluid materials by displacement of local compression along said member as generated by the passage of wheels, said member being constituted by a flat section member (2) of elastomer having first and second sides (2a, 2b), and presenting along two parallel edges two fixing appendices (31, 32) that are substantially perpendicular to the surface of said flat section member (2) and that extend from the first side only (2a) of said flat section member (2), each of the two appendices (31, 32) having a substantially plane face (33, 34) directed away from said flat section member (2), the method being characterized in that it comprises the following steps:
· the faces (33, 34) are cleaned by means of a solvent;
· one of the two faces (33, 34) is coated with an appropriate bonding agent suitable for achieving bonding over the entire contact area of the two faces;
· the two faces (33, 34) are brought into contact with each other by wrapping the flat section member (2) onto itself with the first side (2a) of said flat section member (2) being directed towards the outside; and
· applying a pair of opposing forces (f1, f2) perpendicularly to the contact area of the two fixing appendices (31, 32) for a determined length of time.

6. A method of manufacturing a resilient suction and delivery member for a positive displacement pump having peristaltic motion, the member being designed to suck and deliver fluid materials by displacement of local compression along said member as generated by the passage of wheels, said member being constituted by a flat section member (2) of elastomer having first and second sides (2a, 2b), and presenting along two parallel edges two fixing appendices (31, 32) that are substantially perpendicular to the surface of said flat section member (2) and that extend from the first side only (2a) of said flat section member (2), each of the two appendices (31, 32) having a substantially plane face (33, 34) directed away from said flat section member (2), the method being characterized in that it comprises the following steps:
· the faces (33, 34) are cleaned by means of a solvent;
· the two faces (33, 34) are brought into contact with each other by wrapping the flat section member (2) onto itself with the first side (2a) of said flat section member (2) being directed towards the outside; and
· vulcanizing the two faces (33, 34) over their entire contact area.
